# EUROPÄISCHE PATENTSCHRIFT

(11) **EP 0 844 351 B1**
(45) Veröffentlichungstag und Bekanntmachung des Hinweises auf die Patenterteilung: **10.07.2002**
(21) Anmeldenummer: 97120164.5
(22) Anmeldetag: 18.11.1997
(51) Int. Cl.: E05D 5/14, E05D 7/04, E05D 7/10, E05D 7/00

(54) **Band für Türen, Fenster und dergleichen**
Hinge for doors, windows and the like
Penture pour portes, fenêtres et similaires

(30) Priorität: 22.11.1996 DE 29620362 U
(43) Veröffentlichungstag der Anmeldung: 27.05.1998
(73) Patentinhaber: Dr. Hahn GmbH & Co. KG, D-41189 Mönchengladbach (DE)
(72) Erfinder: Sinsteden, Claudia, 41179 Mönchengladbach (DE); Kleinschumacher,Rainer, 41749 Viersen (DE)
(74) Vertreter: Palgen, Peter, Dipl.-Phys. Dr.

(56) Entgegenhaltungen:
- EP-A- 0 698 711
- DE-A- 3 412 832
- GB-A- 2 119 434

## Beschreibung

Die Erfindung bezieht sich auf ein Band der dem Oberbegriff des Anspruchs 1 entsprechenden Art.

Ein derartiges Band ist aus der DE 34 12 832 C2 bekannt. Bei der bekannten Ausführungsform, die eine Doppelexzenterbuchse aufweist, haben die einzelnen Buchsen der Bandbolzenbuchse auf der Außenseite Böden. Mit "Außenseite" ist die bezüglich eines Bandes äußere Seite, d.h. bei einem Bandteil die dem anderen Bandteil abgewandte Seite, gemeint. Es ist bei der bekannten Ausführungsform also nicht möglich, den Bandbolzen zur Außenseite hin zu entfernen, weil die Böden im Wege sind. Es war bei der bekannten Ausführungsform also nötig, bei einem zweiteiligen Band den Flügel auszuheben, um den Bandbolzen zu entfernen, bzw. es war die Entfernung bei einem dreiteiligen Band überhaupt schwierig, wenn beide Rahmenbandteile in der DE 34 12 832 C2 entsprechenden Weise ausgestaltet waren. Das Gleiche gilt wegen der schlechten Zugänglichkeit für die Drehverstellung der Bandbolzenbuchsen.

Es gibt nun aber Situationen, in denen die Justierung der Exzenterbuchse und die Entfernung des Bandbolzens trotz beengter Situation erforderlich werden kann, zum Beispiel bei dem bereits erwähnten dreiteiligen Band, aber auch bei einem zweiteiligen Band, bei dem die Oberkante des Flügels dicht unter einem Sturz sitzt und ein Ausheben daher nicht möglich ist.

Der Erfindung liegt die Aufgabe zugrunde, ein gattungsgemäßes Band so auszugestalten, daß auch dann die Exzenterbuchse justiert bzw.der Bandbolzen nach außen entfernt werden können.

Diese Aufgabe wird durch die in Anspruch 1 wiedergegebene Erfindung gelöst.

Die Bandbolzenbuchse, sei es nun eine Exzenter-Buchse oder eine aus zwei Buchsen zusammengesetzte Doppelexzenterbuchse, hat keinen Boden, sondern ist nach außen in im Querschnitt des Bandbolzens offen, so daß dieser entfernt werden kann, wenn das Eingriffsstück fortgenommen ist, wozu eine entsprechende Gestaltung des äußeren Endes der Buchse(n) vorgesehen ist. Durch die Gestaltung des Eingriffsstücks ist eine Justierung der Drehstellung der Buchsen möglich.

Die bloße Herausziehbarkeit des Bandbolzens ergibt sich aus der GB-A-21 19 434. Allerdings fehlt in dieser Schrift jeglicher Hinweis auf die Justierung durch Drehung.

Bei der bevorzugten Ausführungsform ist gemäß Anspruch 2 das Eingriffsstück unter Überwindung einer elastischen Rastkraft aus dem Ende der Bandbolzenbuchse entfembar.

Gemäß den Ansprüchen 3 und 4 kann die zur Lieferung der elastischen Rastkraft erforderliche Nachgiebigkeit im Bereich der Bandbolzenbuchse und/oder im Bereich des Eingriffsstücks selbst gegeben sein.

Für den Fall einer Doppelexzenterbuchse und eines nachgiebigen Eingriffsstücks kann die Gestaltung nach Anspruch 5 in Betracht kommen.

Das nachgiebige Eingriffsstück kann als Blechbiegeteil ausgebildet sein (Anspruch 6), wobei die Gestaltung zum Angriff des Drehwerkzeuges als topfförmige Mehrkantgestaltung für den Eingriff eines Mehrkantwerkzeuges ausgebildet sein kann (Anspruch 7) und die Ansätze von den Wandungen des Topfs ausgehend und eine deren Höhe entsprechende Breite aufweisen können (Anspruch 8).

Eine Alternative zu dem nachgiebigen Eingriffsstück ist Gegenstand des Anspruchs 9, wobei die Mittel zur Drehverbindung gemäß Anspruch 10 als Umfangsabflachungen ausgebildet sein können.

In der Zeichnung sind Ausführungsbeispiele der Erfindung dargestellt.
Fig. 1 zeigt eine Ansicht eines Ausführungsbeispiels in Gestalt eines dreiteiligen Bandes mit einer Exzenter-Bandbuchse, teilweise in einem durch die Scharnierachse gehenden Schnitt;
Fig. 2 zeigt eine Ansicht gemäß Fig. 1 von oben;
Fig. 3 zeigt eine Ansicht des Eingriffsstücks von außen;
Fig. 4 zeigt eine Ansicht eines zweiteiligen Bandes mit Doppelexzenterbuchse, teilweise in einem durch die Scharnierachse gehenden Schnitt;
Fig. 5 zeigt eine Ansicht gemäß Fig. 4 von unten;
Fig. 6 zeigt ein dreiteiliges Band mit Doppelexzenterbuchsen;
Fig. 7, 8 und 9 zeigen Ansichten des in den Ausführungsformen des Fig. 4 bis 6 eingesetzten Eingriffsstücks;
Fig. 10 bis 12 zeigen entsprechende Ansichten einer anderen Ausführungsform des Eingriffsstücks;
Fig. 13 zeigt einen Längsschnitt durch ein Bandteil mit Doppelexzenterbuchse und einer anderen Ausführungsform des Eingriffsstücks;
Fig. 14 zeigt eine Ansicht gemäß Fig. 13 von unten bei weggelassener Abdeckkappe;
Fig. 15 zeigt einen Querschnitt nach der Linie B-B in Fig. 13;
Fig. 16 zeigt einen Längsschnitt nach der Linie A-A in Fig. 14.

Das in Fig. 1 als Ganzes mit 200 bezeichnete Band umfaßt am feststehenden Rahmen befestigte Rahmenbandteile 10,10' und ein Flügelbandteil 20, die durch einen in der Betriebsstellung vertikalen Bandbolzen 6' miteinander um eine Scharnierachse A schwenkbar verbunden sind. Die Rahmenbandteile 10,10' umfassen Befestigungsteile 1, welche mit einer Anlagefläche an dem nicht dargestellten feststehenden Rahmen anliegen und dort mittels das Befestigungsstück 1 durchgreifender und in den feststehenden Rahmen eingreifender, in der Zeichnung nur angedeuteter Befestigungsschrauben 3 befestigt ist. Der Bereich der Befestigungsschrauben 3 ist von vorn durch ein Abdeckstück 4 überdeckt, damit die Befestigungsschrauben 3 nicht mehr sichtbar und zugänglich sind.

Mit dem Befestigungsteil 1 ist jeweils ein Scharnierteil 5 einstückig verbunden, welches gegenüber dem Befestigungsteil 1 seitlich und nach vom versetzt ist und zur Aufnahme einer als Ganzes mit 30' bezeichneten ExzenterBandbolzenbuchse bestimmt ist, die in einer zylindrischen, über die Höhe des Rahmenbandteils 10 durchgehenden Ausnehmung 9 angeordnet ist. Das Rahmenbandteil 10 einschließlich der Ausnehmung 9 kann durch Strangpressen aus einem Aluminiumwerkstoff hergestellt werden, wobei die Preßrichtung parallel zu der Schamierachse A verläuft.

Das Flügelbandteil 20 ist grundsätzlich gleich ausgebildet. Allerdings ist hierbei für den Bandbolzen 6' keine Buchse vorgesehen, sondern es sitzt dieser unmittelbar spielfrei in einer zylindrischen Ausnehmung 8 und ist gegen Verlagerung in seiner Längsrichtung durch eine Querschraube 7 gesichert.

In dem Ausführungsbeispiel der Fig. 1 und 2 ist die Bandbolzenbuchse 30' als einfache zylindrische Buchse ausgebildet, deren zylindrischer Außenumfang 21 in der zylindrischen Ausnehmung 9 des Rahmenbandteils 10 sitzt.

Zwischen dem Rahmenbandteil 10 und dem darüber angeordneten Flügelbandteil 20 ist eine Scheibe 29 aus gleitgünstigem Material angeordnet, über die die Gewichtskräfte des Flügels in das Rahmenbandteil 10 übertragen werden.

Die beiden Eingriffsstücke 40' der Fig. 1, welche in das untere Ende der unteren bzw. das obere Ende der oberen Bandbolzenbuchse 30' eingreifen, haben sowohl die Funktion eines Abschlußstücks als auch eine Antriebsfunktion für die Drehung und Justierung der Bandbolzenbuchse 30'.

Die in den beiden Rahmenbandteilen 10,10' angeordneten Bandbolzenbuchsen 30' sind exzentrisch ausgebildet, d.h. ihr zylindrischer, der Aufnahme des Bandbolzens 6 dienender Innenumfang 12 ist zum Außenumfang 21 um eine gewissen Betrag exzentrisch angeordnet, so daß durch eine Drehung der Bandbolzenbuchse 30' eine entsprechende Verlagerung des Flügelbandteils 20 gegenüber den Bandteilen 10,10' und damit eine Justierung des Flügels im Rahmen möglich ist.

Um diese Justierung herbeizuführen, muß die jeweilige Bandbolzenbuchse 30' in der Ausnehmung 9 der Rahmenbandteile 10,10' verdreht werden. Die Bandbolzenbuchse 30' hat daher an einer Stelle einen flach gewölbten Vorsprung 26 (Fig. 2), der in eine von vier über den Umfang verteilten Längsnuten 27 in der Ausnehmung 9 einrasten kann. Die Bandbolzenbuchse 30' kann auf diese Weise in einer von vier Stellungen arretiert werden. Die Arretierung ist aber nicht so stark, daß nicht bei einem auf die Bandbolzenbuchse 30' ausgeübten Drehmoment der Vorsprung 26 elastisch weggedrückt und die Bandbolzenbuchse 30' bis zum Einschnappen des Vorsprungs 26 in die nächste Nut 27 verdreht werden könnte.

Zur Einleitung des entsprechenden Drehmoments ist am äußeren Ende der jeweiligen Bandbolzenbuchse 30' ein als separates Teil ausgebildetes Eingriffsstück 40' vorgesehen, welches für seine Antriebsfunktion einen Innenmehrkant 42 zum Eingriff eines Mehrkantschlüssels und am Außenumfang vier über den Umfang verteilte Vorsprünge oder Nocken 43 aufweist, die in entsprechende Ausnehmungen am jeweils äußeren Ende der Bandbolzenbuchse 30' eingreifen. Durch Drehen an dem Eingriffsstück 40' kann also die Bandbolzenbuchse 30' in die verschiedenen Justierstellungen gebracht werden. Damit das Eingriffsstück 40' auf dem jeweiligen Ende der Bandbolzenbuchse 30' nicht herausfallen kann, sind dort wegdrückbare, den äußeren Rand des Eingriffsstücks 40' hintergreifende Zungen 28 vorgesehen.

Wenn der Bandbolzen 6' entfernt werden soll, wird das Eingriffsstück 40' an einem Rahmenbandteil 10,10' herausgezogen oder herausgedrückt, und es kann dann der Bandbolzen 6' folgen, da die Bandzapfenbuchse 30' an ihrem äußeren Ende im wesentlichen offen ist und der Bandbolzen 6' mit seinem äußeren Rand die Zungen 28 ebenfalls radial wegdrücken kann.

Es versteht sich, daß die Entfernung des Bandbolzens 6,6' bei dem vorgenannten und auch bei den folgenden Beispielen nur erfolgen kann, wenn der Flügel bereits geöffnet war und die Fixierschraube 7 in diesem Zustand entfernt worden ist. Die Entfernung der Bandbolzen 6,6' kann also nur befugt erfolgen, nicht aber zu Einbruchszwecken, da der Bandbolzen bei geschlossenem Flügel durch die dann von außen nicht erreichbare Fixierschraube 7 axial fixiert ist.

Soweit bei den weiteren Ausführungsbeispielen funktionell übereinstimmende Merkmale vorhanden sind, sind sie mit den gleichen Bezugszahlen gekennzeichnet wie in den Fig. 1 bis 3.

Das Band 300 der Fig. 4 und 5 ist ein zweiteiliges Band, das sich dadurch von dem Band 200 der Fig. 1 und 2 unterscheidet, daß die Bandbolzenbuchse 30" eine Doppelexzenterbuchse mit einer äußeren Buchse 19 ist, die mit ihrem zylindrischen Außenumfang 21 in der Ausnehmung 9 des Rahmenbandteils 10 sitzt und eine dazu exzentrische innere Ausnehmung 18 aufweist, in der eine innere Exzenterbuchse 11 mit ihrem Außenumfang 13 sitzt, zu dem der den Bandbolzen 6 aufnehmende Innenumfang 12 exzentrisch angeordnet ist. Durch Verdrehung der Bandbolzenbuchse 30 insgesamt in dem Rahmenbandteil 12 und durch Verdrehung der beiden Buchsen 11,19 der Bandbolzenbuchse 30" kann die Justierung des Flügels im Rahmen verfeinert werden.

Das bei dem Band 300 vorhandene Eingriffsteil 40" hat eine doppelte Antriebsfunktion und eine Verriegelungsfunktion. Es dient nämlich dazu, die Bandbolzenbuchse 30" insgesamt in dem Rahmenbandteil 10 zu verdrehen, und ausserdem dazu, die innere Buchse 11 gegenüber der äußeren Buchse 19 zu verdrehen. Außerdem wird mittels des Eingriffsstücks 40" die erreichte Verdrehstellung der Buchsen 11,19 fixiert.

Beide Buchsen 11,19 sind nach unten im wesentlichen offen. Die äußere Buchse 19 hat am äußeren Ende einen umlaufenden etwas nach innen vorspringenden Rand 28', mittels dessen das Eingriffsstück 40" im Ende der Bandbolzenbuchse 30" festgehalten wird. Der Rand kann aber durch eine elastische Verformung überwunden werden, die diesmal allerdings in noch zu beschreibender Weise an dem Eingriffstück 40" stattfindet. Das Eingriffsstück 40" kann dann herausgenommen werden, worauf wegen des fehlenden "Bodens" der Buchsen 11,19 der Weg zur Entfernung des Bandbolzens 6 frei ist.

In dem Innenumfang 18 der äußeren Buchse 19 sind über den Umfang verteilt vier nischenartige Ausnehmungen 22 vorgesehen, die mit entsprechenden Ausnehmungen 23 am unteren Ende der inneren Buchse 11 zur Deckung bringbar sind. Die innere Buchse 11 ist also an dem in Fig. 4 unteren Rand zinnenartig ausgenommen.

Das Eingriffsstück 40" weist an in einer zur Achse A senkrechten Ebene diametral einander gegenüberliegenden Stellen radial ausladende Ansätze 24 auf, die gleichzeitig in die Ausnehmung 22,23 der Buchsen 19,11 eingreifen und diese miteinander drehverbinden.

Außerdem weist das Eingriffsstück 40" an in zu den Ansätzen 24 senkrechter Richtung diametral einander gegenüberliegenden Stellen von außen nach innen zurückgebogene Federbügel 25 auf, die mit dem radial äußersten Scheitel 25' ihrer Wölbung an dem Rand 28' der äußeren Büchse 19 gehalten werden und mit ihren freien Enden 25" an der Stirnseite des Bandbolzens 6 zur Anlage kommen. Wenn das Eingriffsstück 40" in Achsrichtung nach außen verlagert wird, werden die Scheitel 25' von dem Rand 28' radial etwas nach innen gedrückt, so daß das Eingriffsstück 40" das Ende der Bandbolzenbuchse 30" verlassen kann. Der Bandbolzen 6 kann dann nach unten aus der Bandbolzenbuchse 30" herausgeführt werden, weil die innere Buchse 11 unten offen ist und sich der Rand 28' der äußeren Buchse 19 radial nicht bis in den lichten Querschnitt des Bandbolzens 6 hineinerstreckt.

Wenn die Bandbolzenbuchse 30" insgesamt zum Zwecke der Justierung verdreht werden soll, so geschieht das durch einen Mehrkantschlüssel, der in die Mehrkantgestaltung 31 des Eingriffsstücks 40" eingreift. Die beiden Buchsen 11,19 sind durch das Eingriffsstück 40" drehverbunden und werden gemeinsam unter Überwindung des Rastvorsprungs 26 von einer Längsnut 27 zur nächsten verdreht.

Wenn aber die innere Buchse 11 gegenüber der äußeren Buchse 19 verdreht werden soll, so wird auf die Mehrkantgestaltung 31 des Eingriffsstücks 40" mit dem Mehrkantschlüssel ein nach innen gerichteter axialer Druck ausgeübt, wodurch sich das Eingriffsstück 40" unter elastischer Verformung der Federbügel 25 in die Bandbolzenbuchse 30" hinein verlagert, bis die untere Begrenzung des Eingriffsstücks 40" ganz oberhalb der oberen Begrenzung der Ausnehmungen 22 gelegen und das Eingriffsstück 4O" somit von der äußeren Buchse 19 ganz freigekommen ist. Ein an der Mehrkantgestaltung 31 des Eingriffsstücks 40" ausgeübtes Drehmoment wirkt dann nur noch auf die innere Buchse 11, die auf diese Weise gegenüber der äußeren Buchse 19 zur weiteren Justierung des Flügels verdreht werden kann.

Das Band 400 der Fig. 6 zeigt die Anwendung bei einem dreiteiligen Band. Der Unterschied besteht nur darin, daß die als Doppelexzenterbuchse ausgebildete Bandbolzenbuchse 30" und das zugehörige Eingriffsteil 40" bei beiden Rahmenbandteilen 10,10' vorhanden ist. Nach dem Entfernen eines der Eingriffsstücke 40" und dem Lösen der Fixierschraube 7 kann der Bandbolzen 6 nach der entsprechenden Seite aus dem Band 400 axial entfernt werden.

In den Fig. 7 bis 9 ist das Eingriffsstück 40" mehr im einzelnen dargestellt. Es ist als Blechbiegeteil ausgebildet. Die Mehrkantgestaltung 31 hat in dem Ausführungsbeispiel einen sechseckigen Grundriß, der durch Biegen eines streifenförmigen Blechteils zustande kommt, welches durch einen Steg 32 zusammengehalten ist. Der Steg 32 bildet gewissermaßen den Boden, die sechs Seiten die Wandung einer topfförmigen Gestaltung. Die freien Enden des streifenförmigen Blechteils bilden einen rautenförmigen von einer Ecke des 'Topfes" ausladenden Ansatz 24, in welchem sie übereinandergewinkelt, d.h. gedoppelt sind, so daß ein ausreichender Widerstand gegen die bei der Aufbringung eines Drehmoments auf das Eingriffsstück 40" auftretenden Verformungskräfte gegeben ist. Senkrecht zu der Verbindungslinie der Ansätze 24,24 laden von dem in der Montagestellung nach außen gerichteten, in Fig. 8 unteren Rand 31' der topfförmigen Mehrkantgestaltung radial nach außen und in einigem Abstand in einem weiten Bogen bis etwa zum Umriß des Topfes zurückgewölbte Federbügel 25 aus, deren freie Enden 25" in der bereits erwähnten Weise gegen die Stirnseite des Bandzapfens 6,6' anliegen. Die Federbügel 25 ergeben eine elastische Kraft, die das Eingriffsstück 40" radial nach außen bis zur Anlage an dem Rand 28' in eine Verriegelungsstellung drükken, in der die beiden Federbügel 25 in beide Ausnehmungen 22,23 eingreifen und die beiden Buchsen 11,19 miteinander drehverbunden sind. Die Federbügel 25 haben aber auch eine Nachgiebigkeit in radialer Richtung, so daß die Scheitel 25' etwas radial zusammendrückbar sind, um das Eingriffsstück 40" an dem Rand 28' (Fig. 4) vorbei aus dem unteren Ende der äußeren Buchse 19 herausziehen zu können.

Das Eingriffsstück 40" ist ein reines Blechbiegeteil, welches auf entsprechend eingestellten Automaten herstellbar ist.

Dies gilt auch für das Ausführungsbeipiel der Fig. 10 bis 12, bei welchem das Eingriffsstück 40" allerdings nicht als reines Blechbiegeteil ausgebildet ist, sondern bei der Mehrkantgestaltung 31 einen tiefgezogenen Boden 34 mit einer Öffnung 33 aufweist. Die Ansätze 24 laden in gleicher Weise von der "Wandung des Topfes" aus und sind in der gleichen Weise außen gedoppelt, wie dies bei dem Ausführungsbeispiel der Fig. 7 bis 9 der Fall ist. Allerdings sind sie im Grundriß nicht rautenförmig, sondern außen abgerundet. Auch die Federbügel 25 gehen in gleicher Weise wie bei den Fig. 7 bis 9 von dem "Rand 31' des Topfes" aus.

Bei dem in den Fig. 13 bis 16 nur angedeuteten Band 500 ist wiederum eine Doppelexzenterbuchse 30"' vorgesehen, der ein separates festes Eingriffsteil 40"' zugeordnet ist, welches als massives Formteil zum Beispiel aus Zinkdruckguß ausgebildet ist. Das Eingriffsteil 40"' greift in die äußeren Enden sowohl der inneren Buchse 11 als auch der äußeren Buchse 19 ein und schließt mit deren unterem Rand ab. In einer in Achsrichtung relativ schmalen Zone weist das Eingriffsstück 40"' an seinem Außenumfang vier um 90° in Umfangsrichtung gegeneinander versetzte Abflachungen 44 auf, denen am Innenumfang der äußeren Buchse 19 Abflachungen 34 gegenüberstehen, an denen sie anliegen (Fig. 14). Zwischen den Abflachungen 34 der äußeren Buchse 19 ist deren Innenumfang erweitert. Am äußeren Ende ist in das Eingriffsstück 40"' ein Innenmehrkant 46 eingebracht, über den mittels eines entsprechenden Drehwerkzeuges ein Drehmoment auf das Eingriffsstück 40"' aufgebracht werden kann. Die Abflachungen 34,44 stellen eine formschlüssige Verbindung zwischen dem Eingriffsstück 40"' und der äußeren Buchse 19 dar. Es kann dadurch die äußere Buchse 19, die ansonsten durch einen kleinen Vorsprung 35 in der Ausnehmung 9 des Rahmenbandteils 10 eine Drehraststellung aufweist, in dem Rahmenbandteil 10 verdreht werden.

Gegen die Stirnseite der inneren Buchse 11 liegt eine Schraubendruckfeder 36 an, die am anderen Ende auf einem Absatz 45 des Eingriffsteils 40"' aufliegt und dieses somit in die äußerste Stellung drückt, in der die Abflachungen 34,44 in Anlage sind.

Das Eingriffsstück 40"' weist an seinem Umfang einen axial vorspringenden Mitnehmer 37 auf, der in eine entsprechende nischenartige Nut 38 am Innenumfang 12 der inneren Buchse 11 eingreift, und zwar so, daß sich das Eingriffsstück 40"' in Achsrichtung gegenüber der inneren Buchse 11 eine Strecke verlagern kann, die ausreicht, um die einander gegenüberstehenden Abflachungen 34,44 am äußeren Ende der äußeren Buchse 19 und des Eingriffsteils 40"' außer Eingriff zu bringen. Dies geschieht, indem mit dem Mehrkantwerkzeug ein axialer Druck auf das Eingriffsstück 40"' ausgeübt wird, mittels dessen dieses gegen die Wirkung der Schraubenfeder 36 aus der Stellung gemäß Fig. 13 hochgedrückt werden kann. Wird bei so hochgedrücktem Eingriffsstück 40"' mittels des Drehwerkzeugs ein Drehmoment auf das Eingriffsstück 40"' ausgeübt, so wird dieses wegen des fehlenden Eingriffs der Abflachungen 34,44 nicht mehr auf die äußere Buchse 19, sondern über den Mitnehmer 37 nur noch auf die innere Buchse 11 übertragen, die auf diese Weise gegenüber der äußeren Buchse verdreht werden kann, um den Flügel im Rahmen zu justieren.

Das Eingriffsstück 40"' kann unter elastischer Überwindung des Randes 28 nach unten aus der äußeren Buchse 19 herausgezogen werden. Da beide Buchsen 11,19 nach außen im Bereich der lichten Querschnittsfläche des Bandbolzens 6 offen sind, steht einer Entfernung des Bandbolzens 6 nach außen dann nichts mehr im Wege.

47 ist ein aufklemmbarer Kunststoffdeckel (Fig. 13), der in Fig. 16 weggelassen ist.

## Patentansprüche

1. Band (200,300,400,500) für Türen, Fenster und dergleichen,
mit mindestens einem am feststehenden Rahmen zu befestigenden Rahmenbandteil (10,10'),
mit einem am Flügel zu befestigenden Flügelbandteil (20) mit einem in fluchtenden zylindrischen Ausnehmungen (8,9) der Bandteile (10,10') angeordneten, die Scharnierachse (A) bildenden Bandbolzen (6,6'),
mit einer in der Ausnehmung (9) eines der Bandteile (10,10') angeordneten Exzenter-Bandbolzenbuchse (30',30",30"') mit einem zylindrischen, in der Ausnehmung (9) des Bandteils (10,10') sitzenden Außenumfang (21) und einem zylindrischen Innenumfang (12) zur Aufnahme des Bandbolzens (6, 6'), wobei der Innenumfang (12) zum Außenumfang (21) um einen gewissen Betrag exzentrisch angeordnet ist,
und mit einem Eingriffsstück (40',40",40"'), welches axial außerhalb des Endes des Bandbolzens (6,6') in der Exzenter-Bandbolzenbuchse (30',30",30"') angeordnet ist, einen Innenmehrkant (42,31) zum Eingriff eines Drehwerkzeugs aufweist und eine Antriebsfunktion zum Verdrehen der Exzenter-Bandbolzenbuchse (30',30",30"') bzw. deren Teile hat,
**dadurch gekennzeichnet,**
**daß** das Eingriffsstück (40',40",40"') aus dem Ende der Exzenter-Bandbolzenbuchse (30',30",30"') entfernbar ist,
**daß** die Exzenter-Bandbolzenbuchse (30',30",30"') nach außen im Bereich des lichten Querschnitts der den Bandbolzen (6,6') aufnehmenden Ausnehmung (12) offen ist, so daß der Bandbolzen (6, 6') bei entferntem Eingriffsstück (40', 40", 40"') aus der Ausnehmung (12) nach außen entfernbar ist.

2. Band nach Anspruch 1, **dadurch gekennzeichnet, daß** das Eingriffsstück (40',40",40"') unter Überwindung einer elastischen Rastkraft aus dem Ende der Exzenter-Bandbolzenbuchse (30',30",30"') entfernbar ist.

3. Band nach Anspruch 2, **dadurch gekennzeichnet, daß** die elastische Rastkraft durch eine elastische Nachgiebigkeit des unteren, das Eingriffsstück (40',40"') aufnehmenden Endes der Exzenter-Bandbolzenbuchse (30',30"') gegeben ist.

4. Band nach Anspruch 2 oder 3, **dadurch gekennzeichnet, daß** die elastische Rastkraft durch eine elastische Nachgiebigkeit des Eingriffsstücks (40") gegeben ist.

5. Band nach einem der Ansprüche 1 bis 4,
**dadurch gekennzeichnet,**
**daß** die Exzenter-Bandbolzenbuchse (30', 30", 30"') eine Doppelexzenterbuchse ist, die aus zwei einzelnen ineinander liegenden exzentrischen Buchsen besteht,
**daß** die Buchsen (11,19) der Doppelexzenterbuchse (30', 30", 30"') an dem dem anderen Bandteil (20) abgewandten Ende radiale Ausnehmungen (22,23) aufweisen und radiale Ansätze (24) des Eingriffsstücks (40") in einer Verriegelungsstellung gleichzeitig in die Ausnehmungen (22,23) beider Buchsen (19,11) eingreifen, bei einer durch axiale Verlagerung des Eingriffsstücks (40") gegen das andere Bandteil (20) hin erreichten Justierstellung jedoch nur in die radialen Ausnehmungen (23) der inneren Buchse (11) eingreifen,
**daß** beide Buchsen (11,19) nach der dem anderen Bandteil (20) abgelegenen Außenseite hin im Bereich des lichten Querschnitts des Bandzapfens (6,6') offen sind
und **daß** das Eingriffsstück (40") mindestens einen nach innen zurückgewölbten Federbügel (25) aufweist, der zur Anlage am benachbarten Ende des Bandbolzens (6,6') bestimmt ist und eine das Eingriffsstück (40") in die Verriegelungsstellung drückende Federkraft liefert.

6. Band nach Anspruch 5, **dadurch gekennzeichnet, daß** das Eingriffsstück (40") als Blechformteil ausgebildet ist.

7. Band nach Anspruch 6, **dadurch gekennzeichnet, daß** das Blechformteil eine topfförmige Mehrkantgestaltung (31) für den Eingriff eines entsprechenden Mehrkantwerkzeuges umfaßt und die Federbügel (25) von dem der Außenseite des Bandteils (10,10') zugewandten Rand des Topfes ausgehen.

8. Band nach Anspruch 7, **dadurch gekennzeichnet, daß** die Ansätze (24,24) von den Wandungen des Topfes ausgehen und eine dessen Höhe entsprechende Breite aufweisen.

9. Band nach einem der Ansprüche 5 bis 8,
**dadurch gekennzeichnet,**
**daß** das Eingriffsstück (40"') ein massives Formteil ist, welches in die nach außen offenen Enden der Buchsen (11,19) der Doppelexzenterbuchse (39"') eingreift,
**daß** im Querschnittsbereich der inneren Buchse (11) eine das Eingriffsstück (40"') nach außen in eine Verriegelungsstellung drückende Schraubendruckfeder (36) angeordnet ist,
**daß** am äußeren Ende der äußeren Buchse (19) unter elastischer Verformung überwindbare Rastvorsprünge (28) gegen das Austreten des Eingriffsstücks (40"') aus der äußeren Buchse (19) vorgesehen sind,
**daß** an dem Eingriffsstück (40"') ein die Verlagerung desselben in seiner Achsrichtung zulassender Mitnehmer (37) für die innere Buchse (11) vorgesehen ist
und **daß** an den einander zugewandten Umfängen am äußeren Rand des Eingriffsstücks (40"') und der äußeren Buchse (19) Mittel zur Drehverbindung derselben vorgesehen sind, die durch axiales Verlagern des Eingriffsstücks (40"') nach innen außer Eingriff bringbar sind.

10. Band nach Anspruch 9, **dadurch gekennzeichnet, daß** die Mittel durch zusammenwirkende Umfangsabflachungen (34,44) gebildet sind.

## Claims

1. Hinge (200,300,400,500) for doors, windows and the like, with at least one frame component (10, 10') for attachment to the fixed frame,
with a moving panel component (20) for attachment to the moving panel with a hinge pin (6, 6') which forms the hinge axis (A) arranged in truly aligned, cylindrical recesses (8,9) of the hinge components (10, 10'),
with an eccentric hinge-pin bush (30', 30", 30"') arranged in the recess (9) of one of the hinge components (10, 10') with a cylindrical outer circumference (21) seated in the recesses (9) of the hinge component (10, 10') and a cylindrical inner circumference (12) for retaining the hinge pin (6, 6'), wherein the inner circumference (12) is arranged eccentrically to the outer circumference (21) by a given quantity,
and with an engaging element (40', 40", 40"'), which is arranged axially at the outside end of the hinge pin (6, 6') in the eccentric hinge-pin bush (30', 30", 30"'), which provides a polygonal socket (42, 31) for the engagement of a rotary tool and has a drive function for rotating the eccentric hinge-pin bush (30', 30", 30"') and/or its components,
**characterised in that,**
the engaging element (40', 40", 40"') can be removed from the end of the eccentric hinge-pin bush (30', 30", 30"'),
that the eccentric hinge-pin bush (30', 30", 30"') is open to the outside in the region of the clear cross-section of the recess (12) retaining the hinge pin (6, 6'), so that the hinge pin (6, 6') can be removed from the recess (12) to the outside when the engaging element (40', 40", 40"') is removed.

2. Hinge according to claim 1, **characterised in that** the engaging element (40', 40", 40"') can be removed from the end of the eccentric hinge-pin bush (30', 30", 30"') by overcoming a resilient locking force.

3. Hinge according to claim 2, **characterised in that** the resilient locking force is provided by a resilient flexibility of the lower end of the eccentric hinge-pin bush (30', 30"') retaining the engaging element (40', 40"').

4. Hinge according to claim 2 or 3, **characterised in that** the resilient locking force is provided by a resilient flexibility of the engaging element (40").

5. Hinge according to any one of claims 1 to 4,
**characterised in that**
the eccentric hinge-pin bush (30', 30", 30"') is a double eccentric bush, which consists of two individual, eccentric bushes located inside one another,
that the bushes (11, 19) of the double eccentric bush (30', 30", 30"') provide radial recesses (22, 23) at the end remote from the other hinge component (20), and, in a locking position, radial projections (24) of the engaging element (40") engage with the recesses (22, 23) of both bushes (19, 11) at the same time, but, in an adjustment position achieved by axial displacement of the engaging element (40") towards the other hinge component (20), engage only with the radial recesses (23) of the inner bush (11),
that both bushes (11, 19) are open towards the outside remote from the other hinge component (20) in the region of the clear cross-section of the hinge pin (6, 6')
and that the engaging element (40") provides at least one spring clip (25) curved back in an inward direction, which is designed to rest against the adjacent end of the hinge pin (6, 6') providing a spring force pressing the engaging element (40") into the locking position.

6. Hinge according to claim 5, **characterised in that** the engaging element (40") is designed as a formed metal-plate part.

7. Hinge according to claim 6, **characterised in that** the formed metal-plate part comprises a cup-shaped polygonal construction (31) for the engagement of a corresponding polygonal tool, and the spring clips (25) originate from the edge of the cup facing towards the outside of the hinge component (10,10').

8. Hinge according to claim 7, **characterised in that** the projections (24, 24) originate from the walls of the cup and provide a width corresponding to its height.

9. Hinge according to any one of claims 5 to 8, **characterised in that** the engaging element (40"') is a solid formed part, which engages with the ends of the bushes (11, 19) of the double eccentric bush (39"') which open to the outside,
that a helical compression spring (36) pressing the engaging element (40"') outwards into a locking position is arranged in the cross-sectional region of the inner bush (11),
that locking protrusions (28) which can be overcome by resilient deformation are provided at the outer end of the outer bush (19) to prevent the disengagement of the engaging element (40"') from the outer bush (19),
that a carrier (37) for the inner bush (11) is provided on the engaging element (40"'), allowing the said engaging element to be displaced in its axial direction
and that, means are provided on the mutually facing circumferences of the outer edge of the engaging element (40"') and the outer bush (19), for the rotary connection of the same, which can be disengaged by the axial displacement of the engaging element (40"').

10. Hinge according to claim 9, **characterised in that** the means are formed by co-operating flat surfaces on the circumferences (34,44).

## Revendications

1. Penture (200, 300, 400, 500) pour portes, fenêtres et similaires, comprenant :
- au moins une partie de penture de cadre (10, 10') à fixer sur le cadre fixe,
- une partie de penture de battant (20) à fixer sur le battant et comportant un pivot de penture (6, 6') formant l'axe de charnière (A), logé dans des évidements cylindriques alignés (8, 9) des parties de penture (10, 10'),
- une douille de pivot de penture (30', 30", 30"') montée dans l'évidement (9) d'une des parties de penture (10, 10') et présentant une périphérie cylindrique externe (21) montée dans l'évidement (9) de la partie de penture (10, 10') ainsi qu'une périphérie interne cylindrique (12) pour loger le pivot de penture (6, 6'), cette périphérie interne (12) présentant une certaine excentration par rapport à la périphérie externe (21),
- une pièce de prise (40', 40", 40"') qui est montée dans la douille à excentrique du pivot de penture (30', 30", 30"'), axialement au delà de l'extrémité du pivot de penture (6, 6') et présente une cavité multipans (42, 31) pour la prise d'un outil de rotation, cette pièce de prise ayant pour fonction d'entraîner en rotation la douille à excentrique (30', 30", 30"') ou des parties de celle-ci,
- **caractérisée en ce que**,
- la pièce de prise (40', 40", 40"') peut être retirée de l'extrémité de la douille à excentrique de pivot de penture (30', 30", 30"'),
- la douille à excentrique (30', 30", 30"') est ouverte vers l'extérieur dans la zone de la section libre de l'évidement (12) dans lequel est logé le pivot de penture (6, 6'), de sorte que celui-ci peut être retiré de cet évidemment (12), vers l'extérieur, une fois que la pièce de prise (40', 40", 40"') a été elle-même retirée.

2. Penture selon la revendication 1,
**caractérisée en ce que**
la pièce de prise (40', 40", 40"') peut, en surmontant une force élastique de blocage, être retirée de l'extrémité de la douille à excentrique (30', 30", 30"').

3. Penture selon la revendication 2,
**caractérisée en ce que**
la force élastique de blocage est fournie par la flexibilité élastique de l'extrémité inférieure de la douille excentrique (30', 30"'), dans laquelle est logée la pièce de prise (40', 40"').

4. Penture selon la revendication 2 ou 3,
**caractérisée en ce que**
la force élastique est fournie par la flexibilité élastique de la pièce de prise (40").

5. Penture selon l'une quelconque des revendications 1 à 4,
**caractérisée en ce que**
- la douille à excentrique de pivot de penture (30', 30", 30"') est une douille à double excentrique, composée de deux douilles individuelles (11, 19) logées l'une dans l'autre,
- chaque douille (11, 19) de la douille à double excentrique (30', 30", 30"') présente, à son extrémité éloignée de l'autre partie de penture (20), des évidements radiaux (22, 23) dans lesquels sont en prise en même temps des appendices radiaux (24) de la pièce de prise (40") quand celle-ci occupe sa position de verrouillage d'où elle peut, par déplacement axial en direction de l'autre partie de penture (20), passer en position d'ajustage où les appendices ne sont plus en prise que dans les évidements radiaux (23) de la douille interne( 11),
- chacune des deux douilles (11, 19), du côté externe éloigné de l'autre partie de penture (20) est ouverte dans la zone de la section libre du pivot de penture (6, 6'),
- la pièce de prise (40") présente au moins un étrier élastique (25) recourbé vers l'intérieur, défini pour être appliqué sur l'extrémité proche du pivot de penture (6, 6') et qui exerce une force élastique poussant la pièce de prise (40") en position de verrouillage.

6. Penture selon la revendication 5,
**caractérisée en ce que**
la pièce de prise (40") est une pièce de forme en tôle.

7. Penture selon la revendication 6,
**caractérisée en ce que**
la pièce de forme en tôle comprend une cavité multipans (31) en forme de pot pour accueillir en prise un outil multipans et les étriers élastiques (25) partent du bord de pot situé vers le côté externe de la partie de penture (10, 10').

8. Penture selon la revendication 7,
**caractérisée en ce que**
les appendices (24, 24') partent des parois de pot et ont une largeur correspondant à la hauteur de celui-ci.

9. Penture selon l'une quelconque des revendications 5 à 8,
**caractérisée en ce que**
- la pièce de saisie (40"') est une pièce moulée massive, engagée dans les extrémités ouvertes vers l'extérieur, des douilles (11, 19) de la douille à double excentrique (39"'),
- dans la zone de la section de la douille interne (11) est monté un ressort hélicoïdal de pression (36) poussant vers l'extérieur la pièce de prise (40"') dans une position de verrouillage,
- il est prévu à l'extrémité externe de la douille externe (19) des saillies d'arrêt (28), surmontables par déformation élastique, pour s'opposer à ce que la pièce de prise (40"') sorte de la douille externe (19),
- il est prévu sur la pièce de prise (40"') un entraîneur (37) de la douille interne (11), permettant à la pièce de prise de se déplacer selon sa direction axiale, et
- il est prévu sur les périphéries en regard du bord externe de la pièce de prise (40"') et de la douille externe (19), des moyens pour les solidariser en rotation, ces moyens pouvant être mis hors d'action par déplacement axial de la pièce de prise (40"').

10. Penture selon la revendication 9,
**caractérisée en ce que**
les moyens sont constitués par des plats périphériques (34, 44) coopérant entre eux.
